# EUROPÄISCHE PATENTSCHRIFT

(11) **EP 2 445 664 B1**
(45) Veröffentlichungstag und Bekanntmachung des Hinweises auf die Patenterteilung: **22.11.2017**
(21) Anmeldenummer: 10732283.6
(22) Anmeldetag: 23.06.2010
(51) Int. Cl.: B22D 11/06, B22D 11/12, B22D 11/14

(54) **VORRICHTUNG UND VERFAHREN ZUM HORIZONTALEN GIESSEN EINES METALLBANDES**
APPARATUS AND METHOD FOR HORIZONTAL CASTING OF A METAL STRIP
SYSTÈME ET PROCÉDÉ POUR LA COULÉE HORIZONTALE D'UNE BANDE MÉTALLIQUE

(30) Priorität: 27.06.2009 DE 102009030793
(43) Veröffentlichungstag der Anmeldung: 02.05.2012
(73) Patentinhaber: SMS group GmbH, 40237 Düsseldorf (DE)
(72) Erfinder: FRANZ, Rolf, 57223 Kreuztal (DE); MENGEL, Christian, 57074 Siegen (DE); JEPSEN, Olaf Norman, 57072 Siegen (DE); SPITZER, Karl-Heinz, 38678 Clausthal-Zellerfeld (DE); EICHHOLZ, Hellfried, 31241 Ilsede (DE)
(74) Vertreter: Klüppel, Walter
(86) Internationale Anmeldenummer: PCT/EP2010/003772
(87) Internationale Veröffentlichungsnummer: WO 2010/149351

(56) Entgegenhaltungen:
- WO-A1-96/33826
- WO-A1-2006/066552
- WO-A1-2009/018973
- DE-A1-102007 056 192
- SCHWERDTFEGER K ET AL: "ENDABMESSUNGSNAHES VORBANDGIESSEN VON STAHL MIT DEM BELT-ROLL-VERFAHREN" STAHL UND EISEN, VERLAG STAHLEISEN, DUSSELDORF, DE, Bd. 111, Nr. 6, 14. Juni 1991 (1991-06-14) , Seiten 37-43,155, XP000209376 ISSN: 0340-4803

## Beschreibung

### Gebiet der Erfindung

Die Erfindung bewegt sich auf dem Gebiet des horizontalen Bandgießens. Dabei wird eine Schmelze von einem Aufgabegefäß auf ein gekühltes Förderband geleitet, auf dem die Schmelze beginnt zu einem Band zu erstarren.

### Stand der Technik

Aus dem Stand der Technik sind horizontale Bandgießverfahren und -anlagen bekannt, in denen das Gießprodukt bzw. das bereits erstarrte Metallband weiteren Verarbeitungsschritten, zum Beispiel einem Walzprozess, zugeführt wird. Ein Merkmal des so erzeugten Stahlbandes ist das Profil bzw. Dickenprofil (Bombierung), d. h. der Verlauf der Banddicke über die Bandbreite gesehen. Bei diesem Walzprozess ist das durch den Gießprozess entstandene Vorbandprofil nur eingeschränkt und schwer beeinflussbar. Die Ursache liegt oft in relativ dünnen Bandquerschnitten. In diesem Fall sind Profilgebung und Planheit voneinander abhängig, da der für eine Profiländerung erforderliche Materialquerfluss eingeschränkt ist.

Die Veröffentlichung "Endabmessungsnahes Vorbandgießen von Stahl mit dem "Belt-Roll"-Verfahren" von Klaus Schwertfeger et al., Stahl und Eisen, Verlag Stahleisen, Band 111, Nr. 6, 14. Juni 1991, Seiten 37-43, XP000209376, ISSN 0340-4803 offenbart ein Verfahren gemäß dem Oberbegriff des Anspruchs 1.

Die WO 2006/066552 A1 zeigt eine solche Einrichtung zum horizontalen Bandgießen von Stahl. Dabei wird die Schmelze auf ein Förderband geleitet, das eine Kühlzone bildet. Hinter dieser Kühlzone schließt sich eine zweite Temperierungszone an. Bei Eintritt des Bandes in die zweite Zone ist das Band je nach Temperaturführung bereits durcherstarrt. Hierbei kann es zu einer nach oben gerichteten Krümmung der Kanten kommen, die negative Auswirkungen auf den Gießprozess haben kann. In der Veröffentlichung sind Einrichtungen in Form von zum Beispiel Rollenpaaren genannt, die diesem Effekt entgegenwirken und das Band herunterdrücken. Eine Beeinflussung des Dickenprofils ist hier allerdings nicht vorgesehen. Das Dickenprofil des Vorbandes ergibt sich aus dem Gießprozess und kann in einem nachfolgenden Walzprozess je nach Randbedingung nicht mehr hinreichend beeinflusst werden. Dieses Problem tritt insbesondere, aber nicht ausschließlich, bei Dünnbandgießverfahren auf, bei denen ein Band gegossen wird, dessen Dicke geringer als 40 mm ist. Kritische Dickenprofile können zum Beispiel Profile mit einem Keilanteil oder auch einer Welligkeit mit einem quadratischen oder höheren Anteil sein. Solche kritischen Profile sind dem Fachmann bekannt.

Die Schrift WO 2009/018973 A1 zeigt eine ähnliche Vorrichtung, in der Glätt- bzw. Treibrollen in Gießrichtung hinter einem Förderband sowie über einer Umlenkrolle des Förderbandes angeordnet sind. Die in dieser Schrift offenbarten Rollen ermöglichen ebenfalls keine Beeinflussung des Dickenprofils des Metallbandes. Es ist lediglich möglich ein Aufwölben der Bandkanten zu verhindern, was auch das Ziel der in dieser Schrift offenbarten Rollenanordnung ist. Das Profil bzw. das Dickenprofil, das heißt der Dickenverlauf des Bandes in Richtung der Breite des Bandes, kann nicht nennenswert beeinflusst werden.

Generell sollte das Dickenprofil eines Metallbandes möglichst früh beeinflusst werden, insbesondere bei möglichst hohen Temperaturen, d. h. insbesondere bei geringen Festigkeiten des Metallbands, da sich die Bedingungen für einen Materialquerfluss mit Verringerung der Festigkeit, d. h. auch mit steigender Temperatur verbessern. Die Möglichkeit der Verformung des Bandmaterials ist dabei durch die Duktilität des Materials, d. h. durch die Fähigkeit zur Verformung ohne mechanische Schädigung, zum Beispiel Rissbildung, begrenzt, die mit steigender Temperatur abnimmt.

Die technische Aufgabe besteht folglich vor allem darin, ein Verfahren bereitzustellen, um das Dickenprofil eines Metallbandes möglichst früh beeinflussen zu können.

### Offenbarung der Erfindung

Die Erfindung ist durch die Merkmale des Verfahrensanspruchs 1 definiert.

In einer bevorzugten Ausführungsform des Verfahrens wird die Profilgebung im Bereich zwischen den Umlenkrollen oder über einer der Umlenkrollen durchgeführt.

In einer weiteren bevorzugten Ausführungsform des Verfahrens umfasst das Verfahren mehrere zur Profilgebung anstellbare Rollen oberhalb und unterhalb des Metallbandes, wobei die Profilgebung durch diese Rollen erfolgt.

In einer weiteren bevorzugten Ausführungsform des Verfahrens bildet das Förderband eine Kühlzone und das Verfahren umfasst weiterhin eine Temperierungszone, die sich in Gießrichtung hinter dem Förderband anschließt, wobei das Metallband in dieser Temperierungszone und / oder in der Kühlzone durch die mindestens eine zur Profilgebung anstellbare Rolle beeinflusst wird.

In einer weiteren bevorzugten Ausführungsform des Verfahrens umfasst das Verfahren zur Profilgebung anstellbare Rollen mit Ballenkontur und / oder gebogene Rollen und / oder horizontal verschiebbare Rollen, wobei durch eine oder mehrere dieser Rollen das Metallband profilgebend beeinflusst wird.

In einer weiteren bevorzugten Ausführungsform des Verfahrens umfasst das Verfahren mindestens eine untere, zur Profilgebung anstellbare Rolle, die auf Passlinienhöhe mit dem Metallband angeordnet wird.

So können die Rollen mit einer bestimmten Kraft kraft- und / oder positionsgeregelt an das Metallband angestellt werden und eine genaue Profilgebung bzw. Dickenprofilgebung bewirken.

In einer weiteren bevorzugten Ausführungsform des Verfahrens, stellt das Verfahren ein Dünnbandgießverfahren zur Erzeugung eines Vorbandes, insbesondere mit einer Dicke von weniger als 40 mm, dar.

Gerade bei Dünnbandgießverfahren lässt sich ein Vorbandprofil nach dem Gießprozess schwer beeinflussen. Daher ist das erfindungsgemäße Verfahren insbesondere im Falle des Dünnbandgießens besonders vorteilhaft.

In einer weiteren bevorzugten Ausführungsform des Verfahrens verformt die mindestens eine zur Profilgebung anstellbare Rolle das Metallband derart, dass die metallurgische Struktur des Metallbands verändert wird.

Das heißt mit anderen Worten, dass z. B. Rekristallisierungsprozesse angestoßen werden.

### Kurze Beschreibung der Figuren

Im Folgenden wird kurz die Figur eines erfindungsgemäßen Ausführungsbeispiels beschrieben. Weitere Details sind der detaillierten Beschreibung der Ausführungsbeispiele zu entnehmen. Es zeigt:
- Figur 1:: einen schematischen Querschnitt einer Vorrichtung zur Durchführung des erfindungsgemäßen Verfahrens. Dabei wird ein Metallband horizontal gegossen und durch verschiedene Rollen bzw. Walzen profilgebend beeinflusst.

### Detaillierte Beschreibung der Ausführungsbeispiele

In der gemäß Figur 1 dargestellten horizontalen Bandgießanlage 5 wird zunächst die flüssige Schmelze 1 aus einer Gießpfanne/Verteilerrinne 2 in ein Aufgabegefäß 3 geleitet. Von dort aus wird die flüssige Schmelze 1 auf ein Förderband 6 geleitet, welches vorzugsweise gekühlt ist und eine Kühlzone bildet. Das Förderband 6 läuft um die beiden Umlenkrollen 7, 7'. Dabei beginnt die Schmelze 1 auf dem Förderband 6 zu erstarren, wodurch das Metallband 4 gebildet wird. Solche Anordnungen bzw. Prozesse sind dem Fachmann bekannt. Die das Metallband 4 bildende, vorzugsweise teilerstarrte, Schmelze 1 wird erfindungsgemäß durch mindestens eine Rolle 8, 8', 8", 9, 9' profilgebend beeinflusst, das heißt profilgebend verformt. Die Rollen 8, 8', 8", 9, 9' können oberhalb oder unterhalb des Förderbandes 6 an das Metallband 4 profilgebend angestellt sein oder auch in Gießrichtung hinter dem Förderband 6 an das Metallband 4 profilgebend angestellt sein. Die Rolle 8, 8', 8", 9, 9' übt dabei vorzugsweise eine Kraft auf die Oberfläche des Bandes 4 aus. Die Anstellung einer Rolle 8, 8', 8", 9, 9' erfolgt kraft- und / oder positionsgesteuert.

Mit der Profilgebung kann im Übrigen auch eine Dickenabnahme des Metallbandes 4 verbunden sein.

Es sei an dieser Stelle noch einmal klargestellt, dass das Profil bzw. das Dickenprofil die Verteilung der Dicke des Metallbandes 4 in Richtung der Breite des Metallbandes 4 darstellt. Die Breitenrichtung des Metallbandes 4 liegt dabei senkrecht zur Gießrichtung. Dieser Begriff Profil oder auch Dickenprofil genannt, entspricht insbesondere nicht dem gelegentlich in einigen anderen Schriften gleichnamig verwendeten Begriff, der bspw. ein insgesamt in Breitenrichtung gebogenes Metallband 4 beschreibt, bei dem jedoch keine Profil- oder Dickenprofiländerung im eigentlichen Sinne vorliegt, wie bspw. die einer Keilform.

Wie in Figur 1 weiterhin ersichtlich ist, können die profilgebenden Rollen 8, 8', 8", 9, 9' insbesondere profilgebende Rollenpaare 8, 9; 8', 9' bilden. Es können wahlweise auch mehrere dieser Rollenpaare 8, 9; 8', 9' auf der Strecke zwischen den beiden Umlenkrollen 7, 7' und / oder auch in Gießrichtung hinter der rechten Umlenkrolle 7' liegend angeordnet werden. Zudem ist es auch möglich, dass eine profilgebende Rolle 8" genau oberhalb einer der Umlenkrollen 7, 7' angeordnet wird, insbesondere, wie in Figur 1 gezeigt, oberhalb der in Gießrichtung letzten (rechten) Umlenkrolle 7'. Vorzugsweise kann der Bereich der Vorrichtung, der sich hinter dem Förderband 6 anschließt als Temperierungszone ausgebildet sein, so dass in diesem Bereich das Metallband 4 entweder geheizt, das heißt zum Beispiel auf einer bestimmten Temperatur gehalten wird, oder auch gekühlt wird, in etwa durch Spritzdüsen. Solche Temperierungszonen bzw. Anordnungen sind aus dem Stand der Technik bekannt. Insbesondere können erfindungsgemäß in diesem Bereich Rollen 8', 9' in Gießrichtung hinter dem Förderband 6 an das Metallband 4 profilgebend angestellt werden, noch bevor das Metallband 4 vollkommen erstarrt ist bzw. noch bei möglichst hohen Temperaturen. Darüber hinaus kann hinter dem Förderband 6 auch eine Anzahl von Führungsrollen angeordnet sein. Solche Anordnungen von Führungsrollen mit anderer Funktion sind ebenfalls aus dem Stand der Technik bekannt.

Sämtliche Rollen 9, 9', die sich unterhalb der Metallbandes 4 befinden, können so an das Metallband 4 angestellt werden, dass sie lediglich eine führende Funktion aufweisen, das heißt auf Passlinienhöhe mit dem Metallband 4 liegen. Es ist aber auch möglich, dass die Rollen 9, 9', ebenso wie die Rollen 8, 8', 8" mit einem Anpressdruck bzw. einer Kraft an das Metallband 4 angestellt werden.

Vorzugsweise können einzelne oder sämtliche Rollen 8, 8', 8", 9, 9' eine Ballenkontur aufweisen.

Vorzugsweise können die profilgebenden Rollen 8, 8', 8", 9, 9' auch horizontal verschiebbar, insbesondere axial verschiebbar, ausgebildet sein.

Darüber hinaus können die Rollen 8, 8', 8", 9, 9' ebenfalls durch Krafteinleitung senkrecht zur Gießrichtung gebogen werden, d. h. in ihrer Längsrichtung gebogen sein, so dass ein variables Dickenprofil eines Metallbandes 4 erzeugt werden kann.

Die profilgebend anstellbaren Rollen 8, 8', 8", 9, 9' können dabei derart an das Metallband 4 angestellt werden, dass ein Rekristallisierungsprozess des teilerstarrten Metallbandes 4 einsetzt bzw. dass das Metallband 4 seine metallurgische Struktur ändert. Zudem können durch die profilgebenden Rollen 8, 8', 8", 9, 9' Oberflächenwelligkeiten an der Oberfläche des Metallbandes 4 geglättet werden. Je nach Form der Rollen 8, 8', 8", 9, 9', kann so eine optimale Profilierung bzw. Dickenprofilierung des Metallbandes 4 erfolgen.

Bei den erfindungsgemäßen Verfahren handelt es sich bevorzugt, aber nicht ausschließlich, um Dünnbandgießverfahren zur Erzeugung eines Vorbandes, welches insbesondere eine Dicke von weniger als 40 mm aufweist.

## Patentansprüche

1. Ein Verfahren zum horizontalen Gießen eines Metallbandes (4) und zum Beeinflussen des Dickenprofils des Metallbandes (4), mittels
einem in Gießrichtung hinter einem Aufgabegefäß (3) angeordneten gekühlten Förderband (6), das zwischen zwei Umlenkrollen (7, 7') verläuft und auf dem das Metallband (4) befördert wird, sowie mittels mindestens einer an das Metallband (4) zur Dickenprofilgebung anstellbaren Rolle (8, 8', 8", 9, 9')
**dadurch gekennzeichnet, dass**
die Rolle (8, 8', 8", 9, 9') zur Beeinflussung des Dickenprofils des Metallbandes (4) an das Metallband (4) angestellt wird und Oberflächenwelligkeiten mit einem quadratischen oder höheren Anteil auf der Oberfläche des Metallbandes (4) durch die Rolle (8, 8', 8", 9, 9") geglättet werden,
die Rolle (8, 8', 8", 9, 9") schwenkbar ausgestaltet ist, wobei durch Schwenken der Rolle (8, 8', 8", 9, 9") die Keiligkeit des Bandes gezielt beeinflusst wird und
die Rolle (8, 8', 8", 9, 9') hydraulisch oder mechanisch kraftgeregelt und / oder positionsgeregelt an das Metallband (4) angestellt wird.

2. Das Verfahren nach Anspruch 1,
wobei die Dickenprofilgebung im Bereich zwischen den Umlenkrollen (7, 7') oder über einer der Umlenkrollen (7, 7') durchgeführt wird.

3. Das Verfahren nach Anspruch 1 oder 2,
wobei das Verfahren mehrere zur Dickenprofilgebung anstellbare Rollen (8, 8', 8", 9, 9') oberhalb und unterhalb des Metallbandes (4) umfasst und wobei die Dickenprofilgebung durch diese Rollen erfolgt.

4. Das Verfahren nach einem der Ansprüche 1 bis 3,
wobei das Förderband eine Kühlzone bildet und das Verfahren weiterhin eine Temperierungszone umfasst, die sich in Gießrichtung hinter dem Förderband (6) anschließt und das Metallband in dieser Temperierungszone und / oder in der Kühlzone durch die mindestens eine zur Dickenprofilgebung anstellbare Rolle beeinflusst wird.

5. Das Verfahren nach Anspruch 1, wobei
das Verfahren zur Dickenprofilgebung anstellbare Rollen (8, 8', 8", 9, 9') mit Ballenkontur und / oder gebogene Rollen (8, 8', 8", 9, 9') und / oder horizontal verschiebbare Rollen (8, 8', 8", 9, 9') umfasst, wobei durch eine oder mehrere dieser Rollen (8, 8', 8", 9, 9') das Metallband (4) profilgebend beeinflusst wird.

6. Das Verfahren nach einem der Ansprüche 1 bis 5,
wobei das Verfahren mindestens eine untere, zur Dickenprofilgebung anstellbare Rolle (9, 9') umfasst, die auf Passlinienhöhe mit dem Metallband (4) angeordnet wird.

7. Das Verfahren nach einem der Ansprüche 1 bis 6,
wobei das Verfahren ein Dünnbandgießverfahren zur Erzeugung eines Vorbandes (4), insbesondere mit einer Dicke von weniger als 40 mm, darstellt und / oder
die mindestens eine zur Dickenprofilgebung anstellbare Rolle (8, 8', 8", 9, 9') das Metallband (4) derart verformt, dass die metallurgische Struktur des Metallbands (4) verändert wird.

## Claims

1. A method for horizontal casting of a metal strip (4) and influencing the thickness profile of the metal strip (4), by means of a cooled conveyor belt (6), which is arranged behind a delivery vessel (3) in casting direction and extends between two deflecting rollers (7, 7') and on which the metal strip (4) is conveyed, as well as by means of at least one roller (8, 8', 8", 9, 9') adjustable against the metal strip (4) for imparting the thickness profile,
**characterised in that**
the roller (8, 8', 8", 9, 9') for influencing the thickness profile of the metal strip (4) is adjusted against the metal strip (4) and surface undulations with a square or higher component on the surface of the metal strip (4) are smoothed by the roller (8, 8', 8", 9, 9'), the roller (8, 8', 8", 9, 9') is formed to pivotable, wherein the wedge form of the strip is selectively influenced by pivotation of the roller (8, 8', 8", 9, 9'), and
the roller (8, 8', 8", 9, 9') is adjusted against the metal strip (4) under hydraulic or mechanical force regulation and/or position regulation.

2. The method according to claim 1, wherein the imparting of the thickness profile is carried out in the region between the deflecting rollers (7, 7') or above one of the deflecting rollers (7, 7').

3. The method according to claim 1 or 2, wherein the method comprises a plurality of rollers (8, 8', 8", 9, 9'), which are adjustable for imparting the profile thickness, above and below the metal strip (4) and wherein the imparting of the profile thickness is carried out by these rollers.

4. The method according to any one of claims 1 to 3, wherein the conveyor belt forms a cooling zone and the method comprises at least one temperature control zone which is connected behind the conveyor belt (6) in casting direction and the metal strip is influenced in this temperature control zone and/or in the cooling zone by the at least one roller adjustable for imparting the thickness profile.

5. The method according to claim 1, wherein the method comprises rollers (8, 8', 8", 9, 9'), which are adjustable for imparting the thickness profile, with roll-body contour and/or curved rollers (8, 8', 8", 9, 9') and/or horizontally displaceable rollers (8, 8', 8", 9, 9'), wherein the metal strip (4) is influenced in profile-imparting manner by one or more of these rollers (8, 8', 8", 9, 9').

6. The method according to any one of claims 1 to 5, wherein the method comprises at least one lower roller (9, 9') which is adjustable for imparting the thickness profile and which is arranged at pass line height with the metal strip (4).

7. The method according to any one of claims 1 to 6, wherein the method represents a thin-strip casting method for producing a pre-strip (4), particularly with a thickness of less than 40 millimetres,
and/or
the at least one roller (8, 8', 8", 9, 9') adjustable for imparting the thickness profile deforms the metal strip (4) in such a way that the metallurgical structure of the metal strip (4) is changed.

## Revendications

1. Procédé pour la coulée horizontale d'une bande métallique (4) et pour influencer le profil d'épaisseur de la bande métallique (4) au moyen d'une bande transporteuse (6) refroidie disposée dans la direction de coulée derrière une cuve de réception (3), qui s'étend entre deux rouleaux de renvoi (7, 7') et qui défile sur la bande métallique (4), de même qu'au moyen d'au moins un rouleau (8, 8', 8", 9, 9') apte à venir se positionner contre la bande métallique (4) pour le profilage de l'épaisseur, **caractérisé en ce que** :
le rouleau (8, 8', 8", 9, 9') destiné à influencer le profil d'épaisseur de la bande métallique (4) est positionné contre la bande métallique (4) et des ondulations superficielles sont lissées à raison d'une fraction quadratique ou plus à la surface de la bande métallique (4) via le rouleau (8, 8', 8", 9, 9') ;
le rouleau (8, 8', 8", 9, 9') est conçu de manière à pouvoir pivoter, si bien que l'inclinaison de la bande est influencée de manière ciblée par le pivotement du rouleau (8, 8', 8", 9, 9') ; et
le rouleau (8, 8', 8", 9, 9') est entraîné par voie hydraulique ou par voie mécanique et/ou est positionné sur base d'un réglage de sa position contre la bande métallique (4).

2. Procédé selon la revendication 1, dans lequel le profilage de l'épaisseur est mis en oeuvre dans la zone située entre les rouleaux de renvoi (7, 7') ou par-dessus un des rouleaux de renvoi (7, 7').

3. Procédé selon la revendication 1 ou 2, dans lequel le procédé comprend plusieurs rouleaux (8, 8', 8", 9, 9') aptes à venir se positionner à des fins de profilage de l'épaisseur, au-dessus et en dessous de la bande métallique (4), et dans lequel le profilage de l'épaisseur a lieu via ces rouleaux.

4. Procédé selon l'une quelconque des revendications 1 à 3, dans lequel la bande transporteuse forme une zone de refroidissement et le procédé comprend en outre une zone de traitement thermique, qui se raccorde, dans la direction de coulée, derrière la bande transporteuse (6) et la bande métallique, dans cette zone de traitement thermique et/ou dans la zone de refroidissement est influencée via ledit au moins un rouleau apte à venir se positionner à des fins de profilage de l'épaisseur.

5. Procédé selon la revendication 1, dans lequel le procédé comprend des rouleaux aptes à venir se positionner (8, 8', 8", 9, 9') possédant un contour bombé et/ou des rouleaux cintrés (8, 8', 8", 9, 9') et/ou des rouleaux (8, 8', 8", 9, 9') aptes à se déplacer à l'horizontale, dans lequel la bande métallique (4) est influencée en ce qui concerne son profilage via un ou plusieurs de ces rouleaux (8, 8', 8", 9, 9').

6. Procédé selon l'une quelconque des revendications 1 à 5, dans lequel le procédé comprend au moins un rouleau inférieur (9, 9') apte à venir se positionner à des fins de profilage de l'épaisseur, qui est disposé à hauteur de la ligne de passage avec la bande métallique (4).

7. Procédé selon l'une quelconque des revendications 1 à 6, dans lequel le procédé représente un procédé de coulée de bandes minces pour la production d'une amorce de bande (4), possédant en particulier une épaisseur inférieure à 40 mm et/ou ledit au moins un rouleau (8, 8', 8", 9, 9') apte à venir se positionner à des fins de profilage de l'épaisseur soumet la bande métallique (4) à une déformation d'une manière telle que la structure métallurgique de la bande métallique (4) est modifiée.
